# EUROPÄISCHE PATENTSCHRIFT

(11) **EP 0 828 909 B1**
(45) Veröffentlichungstag und Bekanntmachung des Hinweises auf die Patenterteilung: **12.09.2001**
(21) Anmeldenummer: 96918631.1
(22) Anmeldetag: 24.05.1996
(51) Int. Cl.: E04H 12/18, E04G 25/08, B25B 5/06

(54) **TELESKOPISCHE VORRICHTUNG, INSBESONDERE SPREIZ- BZW. STÜTZVORRICHTUNG ODER EINSPANNVORRICHTUNG**
TELESCOPIC DEVICE, ESPECIALLY A SPREADER, SUPPORT OR CLAMPING DEVICE
DISPOSITIF TELESCOPIQUE, NOTAMMENT UN ECARTEUR, UN SUPPORT OU UN DISPOSITIF DE SERRAGE

(30) Priorität: 30.05.1995 DE 19519797
(43) Veröffentlichungstag der Anmeldung: 18.03.1998
(73) Patentinhaber: NTT Neuhaus Trans Tech GmbH, 83626 Valley (DE)
(72) Erfinder: NEUHAUS, Willi, D-83626 Valley (DE)
(74) Vertreter: Kilian, Helmut, Dr.
(86) Internationale Anmeldenummer: EP9602251
(87) Internationale Veröffentlichungsnummer: WO9638641

(56) Entgegenhaltungen:
- DE-B- 1 228 392
- GB-A- 233 035
- GB-A- 594 387
- US-A- 2 599 010
- US-A- 5 101 215

## Beschreibung

Die Erfindung betrifft eine teleskopische Vorrichtung, insbesondere Spreiz- bzw. Stützvorrichtung oder Einspannvorrichtung gemäß dem Oberbegriff des Patentanspruchs 1.

Eine Vorrichtung dieser Art ist aus GB-A-594387 bekannt. Eine ähnliche Vorrichtung ist ferner aus US-A-3373473 und US-A-5101215 bekannt.

Bei dieser bekannten Vorrichtung wird ein Seil als Strang mittels einer auf einer auf der äußeren der beiden Teleskopstangen angebrachten Kurbel auf einer Trommel aufgewickelt.

Diese bekannte Vorrichtung hat den Nachteil, daß die Teleskopbewegung von zwei Stangen nur über einen relativ langwierigen Kurbelvorgang erreicht werden kann.

Aufgabe der Erfindung ist es, eine Vorrichtung der eingangs genannten Art, insbesondere mit Blick auf Leichtausführungen, so zu gestalten, daß die Erzielung der Teleskopbewegung vereinfacht ist.

Diese Aufgabe wird erfindungsgemäß durch eine teleskopische Vorrichtung mit den Merkmalen des Patentanspruchs 1 gelöst.

Unter Gurtstrammer ist hierbei eine Einrichtung zu verstehen, durch welche ein Gurt schleifbar ist und welche einem von Hand durchgeführten Durchziehen des Gurts in einer Stellung des Gurtstrammers keine Behinderung entgegensetzt, welche aber in der Lage ist, etwa mit einer hin- und hergehenden Bewegung eines Hebels ein Festzurren des Gurtes über kleine Strecken durchzuführen und dann den Gurt in dieser festgezurrten Stellung festzulegen.

Mit der teleskopischen Vorrichtung gemäß der Erfindung ist für alle Fälle, die einer manuellen Betätigung aufgrund von Masse und Abmessungen zugänglich sind, eine erhebliche Vereinfachung sowie ein erheblicher Zeitgewinn beim Instellungbringen der Vorrichtung erreicht.

Vorteilhafte Weiterbildungen der Erfindung sind Gegenstand der Unteransprüche.

Im folgenden werden bevorzugte Ausführungsformen der Erfindung anhand der beigefügten Zeichnungen beschrieben. Auf diesen zeigt
Fig. 1 im Schnitt die wesentlichen Teile einer ersten Ausführungsform der teleskopischen Vorrichtung gemäß der Erfindung,
Fig. 2 die erste Ausführungsform in der Umgestaltung als Einspannvorrichtung,
Fig. 2a eine Abwandlung dazu,
Fig. 3 einen der Fig. 1 entsprechenden Schnitt mit einer durch den Gurtstrammer betätigten Klemmeinrichtung für die Stangen im geklemmten Zustand,
Fig. 4 die Ausführungsform der Fig. 3 bei geöffneter Klemmvorrichtung,
Fig. 5 einen der Fig. 3 entsprechenden Schnitt mit einer Klemmeinrichtung in einer weiteren Ausführungsform,
Fig. 6 die Klemmbacken und die Stange, gegen die sie wirken, im Schnitt,
Fig. 7, 8 und 9 Gesamtansichten von Ausführungsformen der Erfindung.

Fig. 1 zeigt eine teleskopische Vorrichtung mit einer als Rohr ausgebildeten äußeren Stange 5 und einer in diese eingefügten, ebenfalls als Rohr ausgebildeten inneren Stange 6. Im Bereich des Endes der äußeren Stange 5, durch das die innere Stange 6 geführt ist, ist ein Gurt 2 an der äußeren Stange festgemacht, wobei der Gurt in das Innere der äußeren Stange 5 verläuft, um eine Umlenkeinrichtung 1, die eine am inneren bzw. hier auch unteren Ende der inneren Stange 6 angebrachte Umlenkrolle 26 aufweist, wieder hinauf in Richtung freies Ende der äußeren Stange 5 und von dort durch einen Gurtstrammer 36 geführt.

Der Gurtstrammer 36 kann herkömmlicher Bauart, beispielsweise ein Ratschenstrammer, sein. Dieser weist eine Trommel mit einem die Trommelachse 13 enthaltenden Schlitz auf, in den der Gurt eingelegt werden kann. In einer Stellung des Gurtstrammerhebels 7 kann der Gurt über erhebliche Längen von Hand durch den Schlitz gezogen werden, womit bei der dargestellten Ausführungsform die innere Stange 6 in entsprechender Länge aus der äußeren Stange 5 herausgehoben wird. Im dargestellten Beispiel tritt ein Flaschenzugeffekt von 1:2 auf, der auch im Sinne einer Verringerung der für das manuelle Ziehen am Gurt benötigten Kraft wirkt. Sobald die Endstellung erreicht oder nahezu erreicht ist, beispielsweise unter einer abzustützenden Schalung, wird mit einer Ratschenbewegung der Hebel 7 in Tätigkeit gesetzt, wodurch der Gurt, wie aus Fig. 1 ersichtlich, auf sich selbst geklemmt wird und über eine geringe Strecke zu der Erzeugung des erforderlichen Anpreßdrucks gespannt bzw. festgezurrt werden kann. Nach Erreichen der Endstellung wird durch Umklappen des Hebels 7 der Gurt in dieser Stellung arretiert.

Ein Kasten 29 nimmt überschüssige Gurtlänge auf. Der

Gurt kann mit einem Federwerk aufgerollt werden.

Eine an sich bekannte Kraftanzeige 21, die den festgezurrten Gurt federbelastet, wirkt gleichzeitig als elastischer Puffer zur Aufnahme etwaiger zusätzlicher Gurtlänge, die infolge einer Streckung des Gurtes unter der Einwirkung der Last zustandekommen kann.

Die Umlenkrolle 26 ist bei dieser Ausführungsform, wie im Vergleich mit Fig. 2 zu sehen, mittels eines umsteckbaren Achszapfens 30 von der inneren Stange auf die äußere Stange umsteckbar. Wenn gleichzeitig die Befestigung des befestigten Endes 20 des Gurtes 2 an der inneren Stange 6 anstatt an der äußeren Stange 5 vorgenommen wird, eignet sich die gegenständliche Vorrichtung zum Einspannen von Gegenständen, weil dann unter der Wirkung einer Gurtstraffung die beiden teleskopierenden Teile 5 und 6 gegeneinander bewegt werden.

Die Welle 27 ist mittels eines Federnockens 31 in einem Schlitz der inneren Stange 6 festgelegt und kann gegen den Widerstand dieses Federnockens mit der Umlenkrolle herausgezogen werden.

Eine gleiche Klemmwirkung zwischen dem Fuß der äußeren Stange 5 und dem Fuß der inneren Stange 6 kann erzielt werden, wenn die innere Stange durch die äußere Stange nach unten (bei Sicht gemäß Fig. 2) durchgeschoben wird und dabei gegenüber der äußeren Stange so liegt wie in der kombinierten Fig. 2 und 2a. Der Gurt ist dabei natürlich (wie in Fig. 1) an der äußeren Stange einzuhängen.

Die äußere Stange weist ferner ein Fußteil 4 aus biegesteifen Platten auf, das über elastische Auflagekörper 3 auf einem Boden aufliegen kann.

Fig. 3 zeigt eine Ausführungsform, bei welcher der Gurtstrammer 36 mit einer Klemmvorrichtung 8 mit Keilen 14 und 15 zusammenwirkt, die in der Schließstellung des Gurtstrammers (Hebel 7 hin in etwa vertikaler Stellung) vom Gurtstrammer frei sind und unter Federbelastung sich zwischen innerer und äußerer Stange 6 bzw. 5 verkeilen und so eine Lagefestlegung der beiden Stangen zueinander bewirken, die von den Haltekräften des Gurts unabhängig ist. Der Gurt könnte dann im Prinzip durchtrennt werden, ohne daß dies von Einfluß auf die Relativposition der beiden Stangen 5 und 6 ist.

Wird der Hebel 7 aus dieser Schließstellung umgelegt, so hebt eine entsprechende Nase 70 dieses Hebels die Keile 14 und 15 aus ihrer Klemmstellung an, so daß dann die beiden Stangen 5 und 6 insoweit in ihrer Relativbewegung frei sind.

Die gurtlängenkompensierende Kraftmeßeinrichtung 21 wirkt hier zwischen dem Umlenkteil 1 und der inneren Stange 6.

Fig. 4 zeigt die Klemmeinrichtung 8 der Fig. 3 in Lösestellung.

Gemäß Fig. 5 preßt ein am Hebel 7 vorgesehener, um die Trommelachse 13 verstellbarer mittels Riegel 12 festzusetzender, Exzenter 9 über eine Platte 10 der Klemmvorrichtung, in einer anderen Möglichkeit auch direkt, die innere Stange 6. In anderen Stellungen des Hebels 7 ist die Klemmeinrichtung 8 gelöst.

Fig. 6 zeigt eine mögliche Ausführungsform für die Teile 15 bzw. 14 und 10. Sie wirken nach dieser Ausführungsform mit entsprechenden Schrägflächen nur gegen komplementäre Schrägflächen im Eckbereich des Querschnitts der inneren Stange 6. Durch die dadurch bewirkte keilförmige Anlage zwischen diesen Teilen und der Stange 6 wird eine verstärkte Klemmwirkung erreicht.

Die Fig. 7, 8 und 9 zeigen Ausführungsformen der gegenständlichen Vorrichtung im ganzen. Fig. 7 zeigt dabei die Vorrichtung für den häufigsten Fall der Verwendung, nämlich den Spreizbetrieb, Fig. 8 eine Ausführungsform für Klemmbetrieb und eine Abwandlung dazu (Befestigung und Umlenkung des Gurtes wie in Fig. 2 bzw. Fig. 2a) und Fig. 9 eine zweisträngige Anordnung für den Klemmbetrieb entsprechend Fig. 8.

Für den Klemmbetrieb können an den Fußplatten 4 Zughaken 41 vorgesehen sein, ebenso an einem Kopfteil bzw. der inneren Stange der Ausführungsform der Fig. 2a.

Der Begriff Stange ist für diese Beschreibung in seiner allgemeinsten Form zu verstehen. Die Teile 5 und 6 müssen lediglich ineinanderschiebbar sein, müssen aber keinen runden oder kreisrunden Querschnitt aufweisen und können prinzipiell in sich auch komplex gestaltet sein. Bevorzugt sind Rechteckrohre.

## Patentansprüche

1. Teleskopische Vorrichtung, insbesondere Spreiz- bzw. Stützvorrichtung oder Spannvorrichtung, mit zwei ineinanderschiebbaren Stangen (5, 6), wobei die beiden Stangen (5, 6) über einen Strang relativbewegbar sind, der mit einem Ende im Bereich eines Endes der einen der Stangen angebracht und um eine Umlenkeinrichtung (1) geführt ist, die im Bereich des von diesem Ende der einen Stange abgekehrten Endes der anderen Stange an letzterer angebracht ist, wobei eine Zugeinrichtung vorgesehen ist, mit welcher auf den Strang im Sinne einer Verkürzung der Stranglänge zwischen dem an der einen der Stangen angebrachten Ende des Stranges und der Zugeinrichtung eingewirkt werden kann, **dadurch gekennzeichnet, daß** der Strang ein Gurt (2) und die Zugeinrichtung ein Gurtstrammer (36) ist, wobei der Gurt durch den Gurtstrammer schleifbar ist, und wobei der Gurtstrammer in einer Stellung einem von Hand durchgeführten Durchziehen des Gurts keine Behinderung entgegensetzt, und in der Lage ist, etwa mit einer hin- und hergehenden Bewegung seines Hebels ein Festzurren des Gurtes über kleine Strecken durchzuführen und dann den Gurt in dieser festgezurrten Stellung festzulegen.

2. Vorrichtung nach Anspruch 1, **dadurch gekennzeichnet, daß** die Umlenkeinrichtung (1) eine mit einer steckbaren Welle (30) angebrachte Rolle (26) aufweist.

3. Vorrichtung nach Anspruch 2, **dadurch gekennzeichnet, daß** die Anbringung der Rolle (1) sowie die Anbringung des einen Endes des Gurtes (2) zwischen den beiden Stangen (5, 6) vertauschbar sind.

4. Vorrichtung nach einem der vorstehenden Ansprüche, **dadurch gekennzeichnet, daß** eine mit dem Gurtstrammer (36) betätigbare Klemmeinrichtung (8) vorgesehen ist, welche die beiden Stangen (5, 6) lösbar verschiebungsfest aneinander festlegt.

5. Vorrichtung nach einem der vorstehenden Ansprüche, **dadurch gekennzeichnet, daß** im Bereich zwischen befestigtem Ende des Gurts (2) und Gurtstrammer (36) eine gurtlängenkompensierend wirkende Kraftmeßfeder (21) eingebaut ist.

## Claims

1. Telescopic device, in particular a spreading and/or supporting device or tensioning devicc, having two rods (5, 6) which can be pushed one inside the other, wherein the two rods (5, 6) can be moved relative to each other by means of a cord which is attached with one end in the region of one end of one of the rods and is guided around a diverting device (1) which, in the region of the end of the other rod remote from this end of the one rod, is attached to the other rod, wherein a pulling device is provided with which it is possible to influence the cord in the sense of a shortening of the cord length between the end of the cord attached to the one of the rods and the pulling device, **characterised in that** the cord is a belt (2) and the pulling device is a belt tightener (36), wherein the belt can be hauled by the belt tightener, and wherein the belt tightener, in one position, offers no obstruction to manual pulling of the belt and is able, by a reciprocating movement of its lever, to lash small sections of the belt and then fix the belt in this lashed position.

2. Device according to claim 1, **characterised in that** the diverting device (1) comprises a pulley (26) attached to a shaft (30) which can be inserted.

3. Device according to claim 2, **characterised in that** the attachment of the pulley (1) and the attachment of the one end of the belt (2) between the two rods (5, 6) are interchangeable.

4. Device according to one of the preceding claims, **characterised in that** a clamping device (8) which can be actuated with the belt tightener (36) is provided and fixes the two rods (5, 6) to each other in a releasable non-displaceable manner.

5. Device according to one of the preceding claims, **characterised in that** in the region between the fixed end of the belt (2) and the belt tightener (36) a force sensing spring (21) acting in a belt-length compensating manner is installed.

## Revendications

1. Dispositif télescopique, notamment dispositif d'écartement ou de support ou dispositif de serrage, comprenant deux tiges (5, 6) pouvant coulisser l'une dans l'autre, les deux tiges (5, 6) étant déplaçables luné par rapport à l'autre au moyen d'une corde, qui est fixée par une extrémité dans la zone d'une extrémité d'une première des tiges et qui est guidée autour d'un mécanisme de changement de direction (1) disposé sur l'autre tige dans la zone d'extrémité de cette dernière opposée à ladite extrémité de ladite première tige, un mécanisme de traction étant prévu, par lequel on peut agir sur la corde dans le sens d'un raccourcissement de la longueur de la corde entre l'extrémité de la corde disposée sur ladite première tige et le mécanisme de traction, **caractérisé en ce que** la corde est une sangle (2) et le mécanisme de traction est un tendeur de sangle (36), la sangle pouvant être tirée à travers le tendeur de sangle, et le tendeur de sangle, dans une configuration, ne s'opposant pas à un passage de la sangle effectué à la main, et étant apte, par exemple par un déplacement en va-et-vient de son levier, à effectuer un serrage de la sangle par petites distances et à fixer ensuite la sangle dans cette position serrée.

2. Dispositif télescopique suivant la revendication 1, **caractérisé en ce que** le mécanisme de changement de direction (1) comprend un rouleau (26) fixé par un arbre (30) pouvant être enfiché.

3. Dispositif télescopique suivant la revendication 2, **caractérisé en ce que** la fixation du rouleau (1) ainsi que la fixation de ladite extrémité de la sangle (2) peut être intervertie entre les deux tiges (5, 6).

4. Dispositif télescopique suivant l'une quelconque des revendications précédentes, **caractérisé en ce qu'**il est prévu un mécanisme de serrage (8) pouvant être actionné par le tendeur de sangle (36), mécanisme qui fixe les deux tiges (5, 6) l'une à l'autre de façon libérable et fixe en coulissement.

5. Dispositif télescopique suivant l'une quelconque des revendications précédentes, **caractérisé en ce qu'**un ressort de mesure de force (21) est monté dans la zone située entre l'extrémité fixée de la sangle (2) et le tendeur de sangle (36), ressort qui agit de façon à compenser la longueur de la sangle.
